# FASCICULE DE BREVET EUROPEEN

(11) **EP 0 977 638 B1**
(45) Date de publication et mention de la délivrance du brevet: **02.01.2003**
(21) Numéro de dépôt: 98921575.1
(22) Date de dépôt: 21.04.1998
(51) Int. Cl.: B07B 1/46

(54) **FIL D'ACIER GAINE D'UNE MATIERE ELASTOMERE POUR TOILE DE CRIBLAGE ET TOILE DE CRIBLAGE INCORPORANT UN TEL FIL**
MIT ELASTOMEREM MATERIAL UMHÜLLTER STAHLDRAHT FÜR EIN SIEBGEWEBE UND SIEBGEWEBE MIT EINEM SOLCHEN DRAHT
STEEL WIRE SHEATHED IN ELASTOMER MATERIAL FOR SCREEN CLOTH AND SCREEN CLOTH INCORPORATING SAME

(30) Priorité: 21.04.1997 FR 9704906
(43) Date de publication de la demande: 09.02.2000
(73) Titulaire: Giron Holding S.A.R.L., 86103 Chatellerault (FR)
(72) Inventeur: GIRON, Jean-Marc, F-86100 Chatellerault (FR)
(74) Mandataire: Hasenrader, Hubert
(86) Numéro de dépôt international: FR9800798
(87) Numéro de publication internationale: WO98047633

(56) Documents cités:
- DE-A- 2 746 408
- DE-B- 1 004 111
- DE-U- 29 610 431
- FR-A- 1 217 457
- FR-E- 63 628

## Description

La présente invention concerne un fil d'acier à haute résistance revêtu d'une gaine en matière élastomère telle qu'en polyuréthanne du type comprenant une gaine de revêtement élastomère ayant une section transversale qui s'inscrit dans un rectangle dont la hauteur est au moins égale à sa largeur, et un fil d'acier ou armature placé de façon excentrique à l'intérieur de cette gaine de revêtement et se trouvant plus près de la face inférieure que de la face supérieure de ladite gaine, l'épaisseur de la gaine de revêtement se trouvant au-dessus du fil d'acier étant plus importante que l'épaisseur des parties de la gaine de revêtement encadrant latéralement et par en dessous le fil d'acier.

L'invention vise aussi des toiles de criblage du type comprenant une pluralité de fils d'acier gainés, ondulés et juxtaposés entre deux plans parallèles tangents à la nappe desdits fils, les fils d'acier gainés présentant une section transversale qui s'inscrit dans un rectangle dont d'une part les deux côtés latéraux sont sensiblement perpendiculaires aux plans tangents de la nappe de fils et dont, d'autre part, les deux côtés inférieur et supérieur sont sensiblement parallèles aux plans tangents de la nappe de fils, ces fils gainés comprenant chacun une gaine de revêtement élastomère et un fil d'acier ou armature placé de façon excentrique à l'intérieur de cette gaine.

Les fils d'acier connus gainés avec une couche d'élastomère ont une section transversale circulaire et la couche d'élastomère entourant le fil et adhérant sur ce dernier présente une forme annulaire circulaire d'épaisseur constante. Ce type de fil gainé est connu par exemple par le brevet FR 2 394 393 qui, en tant que matière élastomère, propose entre autres, du polyuréthanne et recommande que l'épaisseur de la couche élastomère ait une valeur comprise entre 0,3 à 5 fois le diamètre du fil d'acier.

L'expérience a montré que si le revêtement par exemple en polyuréthanne des fils d'acier utilisés dans la toile de criblage a une épaisseur trop faible, alors ledit revêtement est "poinçonné" ou autrement endommagé par les matériaux passant sur et/ou à travers la toile de criblage. Il en résulte que les fils d'acier de la toile de criblage sont rapidement mis à nu et ladite toile accuse une usure prématurée.

Si l'on donne au revêtement en polyuréthanne une épaisseur trop importante en vue d'éliminer ou de retarder l'usure des fils, alors on diminue considérablement la perméabilité de la toile de criblage. On entend par perméabilité de la toile de criblage le rapport entre la somme de toutes les sections de passage d'une toile et la somme des sections transversales occupées par les fils gainés pour une surface de toile et un nombre de fils donnés.

Un premier but de la présente invention consiste à proposer un fil d'acier gainé en matière élastomère, notamment en polyuréthanne qui permette de réaliser des toiles de criblage possédant à la fois une très bonne perméabilité et une grande résistance ou tenue à l'abrasion.

Ce premier but est atteint avec un fil d'acier gainé selon la revendication 1.

Ainsi la quantité de la matière élastomère et en conséquence l'épaisseur de la couche de revêtement se trouvant au-dessus du fil d'acier et constituant en quelque sorte l'épaisseur d'usure qui conditionne la tenue ou résistance à l'abrasion du fil gainé, est plus importante que l'épaisseur des parties de revêtement encadrant latéralement et par en dessous le fil d'acier dont la largeur transversale ou le diamètre conditionne avec l'épaisseur des parties latérales de revêtement élastomère, la perméabilité de la toile de criblage réalisée avec lesdits fils gainés.

De plus, la hauteur de la section transversale du fil d'acier disposé sur chant conditionne la résistance ou tenue mécanique dans le sens de la charge de matériaux, c'est-à-dire dans le sens de l'action du poids des matériaux, alors que la largeur de la section transversale du fil d'acier conditionne la largeur de la section du fil d'acier revêtu ou gainé avec de la matière élastomère et donc, par voie de conséquence, la perméabilité de la toile de criblage utilisant de tels fils gainés. En outre, la disposition sur chant du fil d'acier favorise l'ondulation des fils gainés.

On connaît déjà par le certificat d'addition FR 63628 une toile de criblage constituée d'une pluralité de fils d'acier juxtaposés de façon à former une pluralité de mailles de passage et maintenus ensemble par des bandes transversales plastiques qui sont disposées à des distances régulières et qui relient les fils d'acier juxtaposés les uns aux autres en laissant subsister un certain intervalle de passage entre les parties de fils non recouverts par lesdites bandes.

Les fils d'acier utilisés dans ce genre de toile peuvent être ondulés de telle sorte que l'axe ondulé desdits fils de section circulaire se trouve dans un plan perpendiculaire aux axes des mailles ou ouvertures de passage délimités par les fils ondulés. Dans ce cas, une partie recourbée d'un fil ondulé touche une partie d'un fil ondulé voisin.

On a constaté que les fils d'acier nus sont rapidement usés de sorte que la toile de criblage devient prématurément inutilisable. II s'est avéré que le revêtement des fils d'acier avec une matière élastomère améliore la résistance à l'usure, mais diminue considérablement les sections en forme de triangle ou de losange des mailles ou ouvertures de passage de la toile.

Le document DE 27 46 408 présente une caisse de criblage avec un corps de criblage composé d'une pluralité de nappes de criblages. Chaque nappe de criblage est composée d'une série de barrettes en élastomère dans chacune desquelles est noyé une âme métallique, placées en parallèle et dont l'écartement, correspondant à l'écart de tri, est variable grâce à la possibilité de tendre plus ou moins les poutrelles de fixation également en élastomère qui sont solidarisées aux barrettes par vulcanisation. Toutefois, du fait de l'élasticité de ces poutrelles de fixation, il n'est pas possible d'assurer une mise sous tension correcte des barrettes et l'âme métallique non extensible est susceptible de se désolidariser, aux moins à ses extrémités, de la matière élastomère constituant les barrettes et les poutrelles de fixation. En outre, du fait que l'âme métallique est disposée de sorte que le côté le plus long de sa section est parallèle au plan tangent de la nappe, la surface utile de criblage est relativement réduite par rapport à la surface totale de la nappe.

On connaît, du modèle d'utilité DE U 296 10 431, une plaque de criblage, en forme de grille, monobloc et structurée de telle sorte que, pour une même épaisseur, sa durée de service soit augmentée par rapport aux plaques de criblage préexistantes. Cette plaque est constituée de deux couches en matière élastique superposées et perforées pour former des ouvertures délimitant des mailles. La couche faisant face à l'entrée des matières en vrac présente une résistance à l'abrasion accrue et une dureté conséquente, notamment grâce à la présence de charges. Une armature peut être noyée dans la couche inférieure de support opposée à la surface de chargement. Cette structure de plaque monobloc engendre toutefois une surface utile de criblage faible et un risque important de goujonnage.

Le brevet FR 1 217 457 présente un fond tendable de tamis dans lequel des fils d'acier ondulés horizontalement sont alternés avec des fils d'acier ondulés verticalement. Ces ondulations verticales créent une réserve d'allongement risquant de détendre, à terme, ces fils ondulés verticalement assurant la tenue mécanique du fond de tamis.

Un autre but de l'invention consiste à supprimer ou tout au moins à atténuer les inconvénients des toiles de criblage existantes et à proposer une toile qui possède un rapport optimal entre la résistance à l'abrasion et la perméabilité, ainsi qu'une tension satisfaisante pendant toute sa durée de vie.

Ce but est atteint avec une toile de criblage selon la revendication 5.

Deux fils gainés ondulés sont juxtaposés de telle sorte qu'ils se touchent sur une zone localisée au niveau du creux ou du sommet d'un tronçon de fil ondulé. Dans ce cas, le pourtour interne des mailles ou ouvertures de passage de la toile de criblage présente approximativement la forme d'un carré, rectangle ou losange.

Dans certains cas, il peut être avantageux d'utiliser pour la toile de criblage une pluralité de fils gainés ondulés et de les juxtaposer de telle sorte que les creux et les sommets de deux fils ondulés sont alignés perpendiculairement à l'extension longitudinale desdits fils et que les creux et les sommets de deux fils voisins sont écartés respectivement les uns des autres d'une distance constante déterminant les ouvertures de passage notamment pour des produits allongés.

Il est également possible d'interposer entre deux fils d'acier gainés ondulés un fil d'acier gainé droit de sorte à délimiter entre deux fils juxtaposés et en contact l'un avec l'autre des mailles ou ouvertures de passage dont la section transversale présente une forme triangulaire et que chaque tronçon ondulé délimite au moins la moitié du pourtour interne d'une maille ou ouverture de passage de la toile de criblage. Un avantage d'un tel agencement réside dans le montage des fils ondulés dont les creux ou sommets en contact avec un fil droit ne nécessitent pas un alignement précis avec les creux ou sommets correspondants des autres fils ondulés.

Afin d'accroître la stabilité des fils d'acier gainés de la toile de criblage, il est avantageux de les relier les uns aux autres à l'aide de plusieurs bandes longitudinales dites de stabilisation réalisées sous forme de grille en acier tissé et placées à des distances régulières sur la face supérieure de la nappe de fils d'acier gainés et à l'aide d'autant de bande en polyuréthanne ou matière équivalente que l'on superpose aux bandes de stabilisation et fait fondre partiellement à l'air chaud de sorte qu'une partie de la matière en polyuréthanne fonde, traverse les bandes de stabilisation et se fixe en se solidifiant à la surface de la nappe de fils d'acier gainés.

Afin d'augmenter la surface utile de criblage, il est avantageux que les branches de fils ondulés présentent une orientation de 45° par rapport au cheminement des matériaux à la surface de la toile de criblage.

Selon un premier type de montage de la toile de criblage, les extrémités des fils d'acier gainés sont noyées dans des poutrelles longitudinales de liaison réalisées par moulage en une matière élastomère, lesdites poutrelles sont reliées par une poutrelle transversale dans laquelle est noyé un plat de renfort présentant des trous de passage et lesdites poutrelles longitudinales sont engagées latéralement dans le logement approprié d'un profil d'adaptation qui, sous l'action d'une série de clavettes, est fixé sur un rail de support.

Selon un deuxième type de montage de la toile de criblage, les extrémités des fils d'acier gainés sont retenues par des poutrelles longitudinales de liaison constituées d'une tôle pliée en U formant crochet à ses extrémités repliées qui coopèrent avec l'extrémité d'une plinthe de tension dont l'autre extrémité est en appui sur la paroi latérale du cadre de la toile de criblage et dont la partie médiane est tenue par un dispositif tendeur prenant appui sur ladite paroi latérale.

D'autres caractéristiques et avantages de l'invention ressortiront de la description suivante de plusieurs modes de réalisation aussi bien du fil d'acier gainé que de la toile de criblage.

Les figures 1 à 3 montrent en coupe transversale et perpendiculaire à l'extension longitudinale des fils gainés trois modes de réalisation différents de ces fils.

La figure 4A montre une vue en élévation d'un fil gainé dont les extrémités sont noyées dans une barrette de fixation en matière élastomère telle que du polyuréthanne.

La figure 4B montre une coupe verticale - suivant le plan IV-IV de la figure 5 - d'un dispositif de montage d'une barrette de fixation sur un rail transversal de support de la toile de criblage.

La figure 5 montre une vue en plan d'une partie d'un module de toile de criblage incorporant des fils gainés selon l'invention.

La figure 6 montre une coupe verticale schématique et partielle à travers une toile de criblage suivant le plan VI-VI de la figure 7.

La figure 7 est une vue en plan d'une partie de la toile de criblage suivant la figure 6.

La figure 8 montre une vue en élévation d'une bande de liaison transversale des fils gainés.

La figure 9 est une vue en coupe verticale du fil gainé selon la figure 8 ; et

La figure 10 est une vue en perspective partiellement transparente d'une variante de la toile de criblage des figures 6 et 7.

Comme on peut le voir sur les figures 1 à 3 et 9, chaque fil d'acier gainé 1 comprend une gaine de revêtement 2 et un fil d'acier à haute résistance 3 entouré par ladite gaine 1 et constituant l'âme ou l'armature du fil gainé 1. La section transversale de la gaine de revêtement 2 s'inscrit dans un rectangle dont la hauteur est au moins égale à sa largeur et de préférence est 2 à 4 fois supérieure à ladite largeur. Selon l'exemple représenté à la figure 1, la hauteur de la gaine est presque 3 fois (2,75 fois) supérieure à la largeur d'un rectangle qui, dans l'exemple indiqué, est de 4 mm. Bien entendu, la largeur et la hauteur du rectangle peuvent varier selon les besoins et seront adaptées aux conditions de travail de la toile de criblage dans laquelle les fils gainés seront incorporés.

Sur la figure 1, la largeur de la base 2a de la gaine 2 est à peine inférieure à la largeur de la face supérieure 2b de sorte que le profil transversal du fil gainé peut être considéré comme étant rectangulaire. La matière constitutive de la gaine est un élastomère, de préférence un polyuréthanne.

Le fils d'acier 3 dit aussi âme acier est placé de façon excentrique à l'intérieur de la gaine 2 et se trouve plus près de la face inférieure que de la face supérieure de ladite gaine 2.

L'épaisseur de la couche ou matière de revêtement se trouvant au-dessus du fil d'acier 3 constitue l'épaisseur d'usure qui conditionne la tenue ou résistance à l'abrasion de la gaine 2 et ainsi du fil gainé tout court. Cette épaisseur est plus importante que l'épaisseur des parties de gaine de revêtement encadrant latéralement et par en dessous le fil d'acier 3 et est au moins égale à la moitié de la hauteur totale de la gaine 2. L'épaisseur des parties latérales et inféricure de la gaine 2 est de l'ordre de un huitième à un douzième et de préférence de un dixième de la hauteur de ladite gaine 2.

L'épaisseur de la gaine de revêtement élastomère située au dessus du fil d'acier est au moins égale à ou supérieure à deux fois, et de préférence au moins égale à ou supérieure à trois fois, l'épaisseur de ladite gaine de revêtement élastomère située au dessous du fil d'acier.

Il se comprend de soi-même que la largeur transversale de la gaine 2 incluant celle du fil d'acier 3 conditionne la perméabilité de la toile de criblage réalisée avec les fils gainés selon l'invention.

Comme on peut le voir sur le dessin, la section transversale du fil d'acier 3 qui constitue en quelque sorte l'armature du fil gainé 1 n'est pas circulaire mais présente une hauteur - prise dans le sens parallèle au sens du passage des matériaux de charge à travers la toile de criblage - qui est supérieure à la largeur de la section du fil d'acier 3. Dans ces conditions, la hauteur de la section transversale du fil d'acier conditionne la résistance ou tenue mécanique dans le sens de la charge de matériaux et la largeur de ladite section conditionne avec celle des couches de revêtement voisines la perméabilité de la toile de criblage utilisant les fils gainés conformes à l'invention.

Les fils d'acier 3 servant d'armature se présentent sous forme de rubans placés sur chant dont les zones de jonction entre les faces verticales et horizontales sont de préférence arrondies et en tout cas, ne présentent pas d'arêtes coupantes.

Comme on peut le voir sur la figure 2, la section transversale du fil d'acier gainé 1 présente un pourtour en forme d'ovoïde dont le fil d'armature 3 est logé et noyé dans la partie inférieure de la gaine 2, cette forme d'ovoïde s'inscrivant également dans un rectangle.

Il est à noter que dans un tel cas, l'épaisseur la plus grande de la forme ovoïde se situe de préférence au premier tiers de la hauteur du fil 1, compté à partir de la face supérieure de celui-ci.

Sur la figure 3, le fil d'acier gainé 1 présente une section transversale en forme de trapèze droit qui s'inscrit également dans un rectangle 4 et dont la plus grande base se situe du côté de la face supérieure dudit fil 1. Il est avantageux que la petite base du trapèze ne soit pas inférieure aux deux tiers de la grande base du trapèze afin d'éviter une trop grande variation de la section libre des ouvertures de passage entre deux fils voisins au fur et à mesure de l'usure de la gaine 2 des fils gainés 1.

Les fils d'acier gainés 1 présentant la structure précédemment décrite peuvent être utilisés en l'état droit et/ou ondulé. Bien entendu, les fils d'acier gainés 1 sont ondulés perpendiculairement à leur extension verticale, c'est-à-dire à leur hauteur et présentent dans ce cas, pour une toile de criblage donnée, une pluralité de tronçons successifs dont le pas et l'amplitude d'ondulation sont identiques et constants.

Comme on peut le voir plus particulièrement sur les figures 4A, 4B et 5, une toile de criblage 5 comprend une pluralité de fils d'acier gainés 1 qui sont disposés sur chant et s'étendent parallèlement entre eux de façon à délimiter des ouvertures ou mailles de passage 6.

Selon un premier mode de réalisation, non représenté sur le dessin, la toile de criblage comprend une pluralité de fils d'acier gainés 1 qui sont ondulés de façon identique, c'est-à-dire de façon à présenter des ondulations qui ont toutes le même pas et la même amplitude. Les fils d'acier gainés 1 ainsi ondulés sont disposés dans la toile de criblage 5 de façon parallèle entre eux, les creux et les sommets de deux fils ondulés voisins étant alignés perpendiculairement à l'extension longitudinale desdits fils. En outre, les creux et les sommets latéraux des fils juxtaposés sont écartés respectivement les uns des autres d'une distance constante qui détermine entre les fils voisins les ouvertures de passage, notamment pour des produits allongés. Bien entendu, les faces supérieures des fils d'acier gainés déterminent un seul et même plan qui est alimenté par les produits à cribler.

Selon le mode de réalisation de la toile de criblage 5 représenté sur les figures 4A, 4B et 5, la toile 5 comprend une pluralité de fils d'acier gainés droits 1A et ondulés 1B disposés sur chant les uns à côté des autres de sorte qu'un fil droit 1A alterne avec un fil ondulé 1B. Autrement dit, dans cette configuration de la toile 5, un fil droit 1A est placé entre deux fils ondulés 1B et deux fils droits 1A encadrent longitudinalement un fil ondulé 1B. Il s'ensuit que les fils 1A, 1B forment une nappe de fils gainés délimitée par deux plans parallèles. Les fils gainés 1, lorsqu'ils sont ondulés, comprennent chacun une succession de tronçons ondulés en forme de sinusoïdale ayant un pas et une amplitude constants.

Les fils gainés droits 1A viennent par leurs sommets ou creux en contact avec les parties courbes des fils ondulés 1B et déterminent ainsi avec ces derniers les ouvertures ou mailles de passage 6 de la toile de criblage 5. Dans le cas représenté sur le dessin, chaque tronçon ondulé délimite plus de la moitié du pourtour interne de chaque ouverture ou maille de passage 6 qui présente dans ce cas une section triangulaire.

Si l'on supprime le fil gainé droit 1A et si l'on rapproche les fils gainés ondulés 1B les uns des autres de façon que les creux d'un fil touchent les sommets d'un fil voisin, on obtiendra des ouvertures ou mailles de passage 6 qui présentent une section en forme de carré, de rectangle ou de losange.

Il est avantageux que les branches de fils ondulés 1B présentent une orientation de 45° par rapport au cheminement des matériaux à la surface de la toile de criblage 5.

Il ressort des figures 4A et 5 que les extrémités des fils d'acier gainés 1, 1A, 1B sont noyées dans des poutrelles longitudinales 7 réalisées par moulage en une matière élastomère telle que du polyuréthanne. Les extrémités frontales de ces poutrelles longitudinales dites de liaison 7 sont reliées par une poutrelle transversale 8 dans laquelle est noyé un plat de renfort 9 en acier dont les trous de passage 10 permettent un meilleur ancrage du plat de renfort 9 dans la matière élastomère telle que du polyuréthanne constituant ladite poutrelle transversale 8.

Les poutrelles longitudinales 7 présentent une section transversale rectangulaire et sont engagées latéralement dans le logement approprié 11 d'un profil d'adaptation 12 qui, sous l'action d'une série de clavettes 13, est fixé sur un rail de support 14. Il est à noter que le profil d'adaptation 12 reçoit par la clavette 13 une fois montée sur le rail 14 une pression suffisante pour coincer la poutrelle longitudinale 7 dans son logement 11 entre le nez 12A et l'embase 12B du profil d'adaptation.

Sur les figures 6 à 8 et 10 est représenté un autre mode de réalisation d'une toile de criblage conforme à l'invention. Dans ce cas particulier, les poutrelles longitudinales 7 sont munies de crochets de tension 15 qui reçoivent dans leur creux une extrémité d'une plinthe de tension 16, formée d'un profilé en tôle, dont l'autre extrémité est en appui sur la paroi latérale 17 du cadre de la toile de criblage et dont la partie médiane est tenue par un dispositif tendeur 18 prenant appui sur ladite paroi latérale 17.

De façon particulièrement avantageuse, les crochets de tension 15 sont formés en un seul morceau issu du pliage d'une tôle formant une poutrelle longitudinale 7, comme on peut le voir sur la figure 10.

La fabrication du crochet de tension 15 s'effectue comme suit : les deux parties d'extrémité des fils gainés droits 1A sont vrillés par rotation de 90° autour de leur axe longitudinal de sorte que ces parties d'extrémité présentent une hauteur réduite égale à la largeur du rectangle dans lequel s'inscrit la section transversale de la gaine 2. Les fils gainés ondulés 1B présentent une longueur réduite par rapport à celle des fils gainés droits 1A, la position de l'extrémité libre des fils gainés ondulés 1B correspondant sensiblement à la position de la portion vrillée des fils gainés droits 1A, lorsque les fils 1A, 1B sont placés côte à côte. Une bande de stabilisation 19 constituée d'une grille d'acier est soudée à l'air chaud sur tous les fils gainés 1A, 1B dans une direction longitudinale perpendiculaire à la direction des fils droits 1A, au niveau de l'extrémité libre des fils ondulés 1B, les extrémités libres de la grille 19 étant repliées autour des fils 1 bordant la toile.

Une partie d'extrémité de chaque fil droit 1A, une extrémité libre de chaque fil ondulé 1B et la bande de stabilisation 19 sont pris en sandwich à l'intérieur de la tôle, formant la poutrelle longitudinale 7, pliée en U, les deux parois formant les branches du U étant écrasées sur les fils 1A, 1B. Il suffit alors de replier la portion d'extrémité de la poutrelle, qui retient les parties d'extrémité vrillées des fils droits 1A, de plus de 90° autour d'un axe longitudinal pour former un crochet longitudinal continu coopérant avec la plinthe de tension 16 pour tendre la toile de criblage.

Il est à noter que dans le cas où la toile ne présente que des fils droits 1A, afin d'éviter leur chevauchement lorsqu'ils sont placés côte à côte après l'opération de vrillage, il est nécessaire que la hauteur du rectangle dans lequel s'inscrit la gaine 2 soit inférieure à la somme entre la largeur de ce rectangle et la distance ou écart de tri séparant deux fils droits adjacents.

Il est avantageux, notamment dans le cas ou une toile de criblage du type des figures 6 à 8 et 10 est juxtaposée à un autre type de toile, de prévoir un renfort latéral des fils d'acier gainés droits 1A bordant la toile au moyen d'une bande de revêtement élastomère réalisée dans le même matériau que la gaine, par exemple du polyuréthanne, et soudée à l'air chaud à la gaine.

Pour accroître la stabilité des fils d'acier gainés, 1, 1A, 1B qui ne sont pas entrecroisés avec d'autres fils, il est avantageux de les relier à des intervalles réguliers à l'aide de bandes longitudinales dites de stabilisation 19 et de bandes de polyuréthanne 20, ces bandes étant parallèles aux poutrelles longitudinales 7. Les bandes de stabilisation 19 sont constituées de préférence sous forme de grille en acier tissé et placées à des distances régulières les unes par rapport aux autres sur la face supérieure de la nappe de fils d'acier gainés 1, 1A, 1B.

Les bandes en polyuréthanne 20 ou en une matière équivalente sont superposées aux bandes de stabilisation 19 et sont chauffées à l'air chaud de façon à faire fondre une partie de la masse de polyuréthanne et à la faire passer à travers le grillage des bandes de stabilisation 19 et à se lier par fusion ou soudure avec la partie supérieure de la gaine 2 des fils d'acier gainés 1. Lorsque les toiles de criblage sont tendues (voir figures 6 à 8 et 10) on prévoit en dessous des fils 1 et en face des bandes de stabilisation 19 des supports de crible 21 dont la structure est connue.

Les avantages des fils d'acier gainés et des toiles de criblage utilisant de tels fils sont nombreux. Parmi ces avantages, on citera celui de pouvoir disposer pour le criblage d'une surface d'usure et de cheminement de matériaux parfaitement plane. Aucun fil n'est donc en relief par rapport à un autre et n'offre donc aucune zone d'usure privilégiée. Il en résulte une meilleure durée de vie par rapport aux toiles tissées traditionnelles.

Il est également à noter que compte tenu de l'absence de fils entrelacés par tissage, chaque fil droit et/ou ondulé peut vibrer indépendamment des fils voisins. Il s'ensuit une meilleure efficacité et une limitation des problèmes de goujonnage dus à des matériaux qui restent coincés dans une maille de la toile de criblage.

Lorsque les branches des fils ondulés présentent une orientation de 45° par rapport au cheminement des matériaux sur la toile, on obtient une meilleure pénétration des matériaux à travers les mailles de la toile et une répartition plus régulière de ces derniers sur toute la surface de la toile de criblage.

On comprendra aussi que les fils d'acier conformes à l'invention peuvent être utilisés pour la réalisation de toiles de criblage tendues (figures 6 à 8 et 10) ou de panneaux de toile de criblage (figures 4A, 4B, 5).

Les modes de réalisation précédemment décrits peuvent subir un certain nombre de modification sans que l'on sorte pour cela du cadre de l'invention déterminé par les revendications annexées.

## Revendications

1. Fil d'acier gainé (1) d'une matière élastomère, comprenant une gaine de revêtement élastomère (2) ayant une section transversale qui s'inscrit dans un rectangle dont la hauteur est au moins égale à sa largeur, et un fil d'acier (3) ou armature placé de façon excentrique à l'intérieur de cette gaine de revêtement (2) et se trouvant plus près de la face inférieure que de la face supérieure de ladite gaine (2), l'épaisseur de la gaine de revêtement se trouvant au-dessus du fil d'acier étant plus importante que l'épaisseur des parties de la gaine de revêtement encadrant latéralement et par en dessous le fil d'acier (3), **caractérisé en ce que** le fil d'acier ou armature (3) présente une section transversale dont la hauteur prise dans le sens parallèle au sens du passage des matériaux de charge à travers une toile de criblage (5) est supérieure à la largeur de ladite section transversale du fil d'acier (3) et **en ce que** l'épaisseur de la gaine de revêtement élastomère (2) située au dessus du fil d'acier (3) est au moins égale à ou supérieure à deux fois l'épaisseur de ladite gaine de revêtement élastomère (2) située au dessous du fil d'acier (3) et **en ce que** la hauteur du rectangle dans lequel s'inscrit la section transversale de la gaine de revêtement (2) est de deux à quatre fois supérieure à sa largeur.

2. Fil d'acier gainé (1) selon la revendication 1, **caractérisé en ce que** l'épaisseur de la couche de la gaine de revêtement se trouvant au-dessus du fil d'acier (3) est au moins égale à la moitié de la hauteur totale de la section transversale de la gaine (2).

3. Fil d'acier gainé (1) selon l'une des revendications 1 et 2, **caractérisé en ce qu'**il comprend en tant que fil d'acier (3) formant armature un fil laminé sous forme d'un ruban de section rectangulaire placé sur chant dans la matière élastomère de la gaine de revêtement de telle sorte que l'épaisseur du revêtement élastomère du fil gainé (1) soit sensiblement la même au niveau de la face inférieure et des faces latérales de l'armature rectangulaire.

4. Fil d'acier gainé (1) selon l'une des revendications 1 à 3, **caractérisé en ce que** la section transversale de la gaine (2) présente la forme d'un rectangle, d'un ovoïde ou d'un trapèze.

5. Toile de criblage comprenant une pluralité de fils d'acier gainés (1) du type défini selon l'une quelconque des revendications 1 à 4, ondulés et juxtaposés entre deux plans parallèles tangents à la nappe desdits fils, les fils d'acier gainés (I) présentant une section transversale qui s'inscrit dans un rectangle dont d'une part les deux côtés latéraux sont sensiblement perpendiculaires aux plans tangents de la nappe de fils et dont, d'autre part, les deux côtés inférieur et supérieur sont sensiblement parallèles aux plans tangents de la nappe de fils, **caractérisée en ce que** les faces latérales d'au moins un fil (1B) sur deux et correspondant aux côtés latéraux de la section transversale dudit fil sont ondulées de façon à former une succession de tronçons ondulés ayant chacun lé même pas et la même amplitude d'ondulation et **en ce que** le fil d'acier gainé (1) utilisé par ladite toile comprend en tant que fil d'acier (3) formant armature un fil laminé sous forme d'un ruban de section rectangulaire placé sur chant dans la matière élastomère de la gaine de revêtement de telle sorte que l'épaisseur du revêtement élastomère du fil gainé (1) soit sensiblement la même au niveau de la face inférieure et des faces latérales de l'armature rectangulaire.

6. Toile de criblage selon la revendication 5, **caractérisée en ce que** l'épaisseur de la gaine de revêtement élastomère (2) située au dessus du fil d'acier (3) est au moins égale à ou supérieure à deux fois l'épaisseur de ladite gaine de revêtement élastomère (2) située au dessous du fil d'acier (3).

7. Toile de criblage selon l'une des revendication 5 et 6, **caractérisée en ce qu'**elle comporte une pluralité de fils gainés (1) ondulés et juxtaposés et dont deux fils voisins se touchent sur une zone localisée au niveau du creux ou du sommet d'un tronçon de fil ondulé, de telle sorte que le pourtour interne des mailles ou ouvertures de passage de la toile de criblage (5) présente approximativement 1a forme d'un carré, rectangle ou losange.

8. Toile de criblage selon l'une des revendications 5 et 6, **caractérisée en ce qu'**elle comporte une pluralité de fils gainés ondulés (1) qui sont juxtaposés de telle sorte que les creux et les sommets de deux fils gainés ondulés voisins sont alignés perpendiculairement à l'extension longitudinale desdits fils et que les creux et les sommets de deux fils voisins sont écartés respectivement les uns des autres d'une distance constante déterminant les ouvertures de passage notamment pour des produits allongés.

9. Toile de criblage selon l'une des revendications 5 et 6, **caractérisée en ce qu'**elle comprend entre deux fils gainés ondulés (1B) un fil gainé droit (1A) de sorte que les mailles ou ouvertures de passage délimitées par ces fils (1A, 1B) présentent une section transversale en forme de triangle et **en ce que** chaque tronçon ondulé délimite plus de la moitié du pourtour interne d'une maille ou ouverture de passage de la toile de criblage.

10. Toile de criblage selon l'une des revendications 5 à 9, **caractérisée en ce qu'**elle comprend en outre plusieurs bandes longitudinales dites de stabilisation (19) réalisées sous forme de grille en acier tissé et placées à des distances régulières sur la face supérieure de la nappe de fils d'acier gainés et à l'aide d'autant de bandes en polyuréthanne (20) ou matière équivalente que l'on superpose aux bandes de stabilisation (19) et fait fondre partiellement à l'air chaud de sorte qu'une partie de la matière en polyuréthanne fonde, traverse les bandes de stabilisation (19) et se fixe en se solidifiant à la surface de la nappe de fils d'acier gainés (1).

11. Toile de criblage selon l'une quelconque des revendications 5 à 10, **caractérisée en ce que** les branches de fils ondulés (1B) présentent une orientation de 45° par rapport au cheminement des matériaux à la surface de la toile de criblage.

12. Toile de criblage selon l'une quelconque des revendications 5 à 11, **caractérisée en ce que** les extrémités des fils d'acier gainés (1, 1A, 1B) sont noyées dans des poutrelles longitudinales (7) de liaison réalisées par moulage en une matière élastomère, **en ce que** lesdites poutrelles (7) sont reliées par une poutrelle transversale (8) dans laquelle est noyé un plat de renfort (9) présentant des trous de passage (10) et **en ce que** lesdites poutrelles longitudinales sont engagées latéralement dans le logement approprié (11) d'un profil d'adaptation (12) qui, sous l'action d'une série de clavettes (13), est fixé sur un rail de support (14).

13. Toile de criblage selon l'une quelconque des revendications 5 à 11, **caractérisée en ce que** les extrémités des fils d'acier gainés (1, 1A, 1B) sont retenues par des poutrelles longitudinales (7) de liaison constituées d'une tôle pliée en U formant crochet (15) à ses extrémités repliées qui coopèrent avec l'extrémité d'une plinthe de tension (16) dont l'autre extrémité est en appui sur la paroi latérale (17) du cadre de la toile de criblage et dont la partie médiane est tenue par un dispositif tendeur (18) prenant appui sur ladite paroi latérale (17).

## Patentansprüche

1. Stahldraht (1), welcher von einem elastomeren Stoff umhüllt ist, und der eine elastomere Umhüllung (2) zum Überziehen, die einen Querschnitt hat, der sich in ein Rechteck einschreibt, dessen Höhe zumindest gleich seiner Breite ist, und einen Stahldraht (3) oder eine Stange aufweist, der/die im Inneren dieser Umhüllung (2) zum Überziehen exzentrisch angeordnet ist und sich näher an der unteren Oberfläche als an der oberen Oberfläche dieser Umhüllung (2) befindet, wobei die Dicke dieser Umhüllung zum Überziehen oberhalb des Stahldrahts größer als die Dicke der Teile der Umhüllung zum Überziehen ist, welche seitlich und von unten den Stahldraht (3) umgeben, **dadurch gekennzeichnet, daß** der Stahldraht oder die Stange (3) einen Querschnitt aufweist, dessen Höhe gesehen in der Richtung parallel zur Richtung des Durchlasses des Ladestoffes durch ein Siebgewebe (5) größer als die Breite des Querschnitts des Stahldrahts (3) ist, und daß bei der elastomeren Umhüllung (2) zum Überziehen die Dicke oberhalb des Stahldrahts (3) zumindest gleich wie oder größer als das Doppelte der Dicke bei der elastomeren Umhüllung (2) zum Überziehen unterhalb des Stahldrahts (3) ist, und daß die Höhe des Rechtecks, in das sich der Querschnitt der Umhüllung (2) zum Überziehen einschreibt, zwei- bis viermal so groß wie seine Breite ist.

2. Umhüllter Stahldraht (1) nach Anspruch 1, **dadurch gekennzeichnet, daß** die Dicke der Schicht der Umhüllung zum Überziehen, die sich oberhalb des Stahldrahts (3) befindet, zumindest gleich der Hälfte der Gesamthöhe des Querschnitts der Umhüllung (2) ist.

3. Umhüllter Stahldraht (1) nach einem der Ansprüche 1 oder 2, **dadurch gekennzeichnet, daß** er als eine Stange bildenden Stahldraht (3) einen ausgezogenen Draht in Form eines Streifens mit rechteckigem Querschnitt aufweist, der derart mit der Kante in dem elastomeren Stoff der Umhüllung zum Überziehen angeordnet ist, daß die Dicke der elastomeren Umhüllung des umhüllten Drahts (1) bei der unteren Oberfläche und den seitlichen Oberflächen des rechteckigen Drahts im wesentlichen dieselbe ist.

4. Umhüllter Stahldraht (1) nach einem der Ansprüche 1 bis 3, **dadurch gekennzeichnet, daß** der Querschnitt der Umhüllung (2) die Form eines Rechtecks, eines Ovals, oder eines Trapezes aufweist.

5. Siebgewebe mit einer Mehrzahl von umhüllten Stahldrähten (1) der Art, wie sie in einem der Ansprüche 1 bis 4 definiert ist, die gewellt sind und zwischen zwei parallelen Ebenen, die Tangenten zur Ummantelung der Drähte sind, einander gegenüberliegen, wobei die umhüllten Stahldrähte (1) einen Querschnitt aufweisen, der sich in ein Rechteck einschreibt, von dem einerseits die beiden Seiten im wesentlichen senkrecht zu den Tangentenebenen der Ummantelung der Drähte stehen, und von dem andererseits die beiden Seiten unten und oben im wesentlichen parallel zu den Tangentenebenen der Ummantelung der Drähte stehen, **dadurch gekennzeichnet, daß** die Seitenflächen zumindest jedes zweiten Drahtes (1B), welche den Seiten des Querschnitts des Drahts entsprechen, derart gewellt sind, daß sie eine Folge von gewellten Teilstücken bilden, die jeweils denselben Wellungsabstand und dieselbe Wellungshöhe aufweisen, und daß der von diesem Gewebe verwendete umhüllte Stahldraht (1) als Stahldraht (3), welcher eine Stange bildet, einen ausgezogenen Draht in Form eines Streifens mit rechteckigem Querschnitt aufweist, welcher mit der Kante in dem elastomeren Stoff derart angeordnet ist, daß die Dicke der elastomeren Umhüllung des umhüllten Drahts (1) bei der unteren Oberfläche und den seitlichen Oberflächen der rechteckigen Stange im wesentlichen dieselbe ist.

6. Siebgewebe nach Anspruch 5, **dadurch gekennzeichnet, daß** die Dicke der elastomeren Umhüllung (2) zum Überziehen oberhalb des Stahldrahts (3) zumindest gleich wie oder größer als das Doppelte der Dicke der elastomeren Umhüllung (2) zum Überziehen unterhalb des Stahldrahts (3) ist.

7. Siebgewebe nach einem der Ansprüche 5 oder 6, **dadurch gekennzeichnet, daß** es eine Mehrzahl von umhüllten Drähten (1) umfasst, die gewellt und einander gegenüberliegend sind, und von denen zwei benachbarte Drähte sich in einem Bereich bei der Aushöhlung oder der Spitze eines Abschnitts des gewellten Drahts derart berühren, daß der innere Umriß der Glieder oder Durchlaßöffnungen des Siebgewebes (5) näherungsweise die Form eines Quadrats, Rechtecks oder einer Raute aufweist/aufweisen.

8. Siebgewebe nach einem der Ansprüche 5 oder 6, **dadurch gekennzeichnet, daß** es eine Mehrzahl von gewellten umhüllten Drähten (1) umfaßt, die derart einander gegenüberliegen, daß die Aushöhlungen und die Spitzen von zwei benachbarten gewellten umhüllten Drähten senkrecht zur Längsterstreckung der Drähte orientiert sind, und daß die Aushöhlungen und die Spitzen von zwei benachbarten Drähten in einem konstanten Abstand, welcher die Durchlaßöffnungen insbesondere für längliche Produkte bestimmt, voneinander angeordnet sind.

9. Siebgewebe nach einem der Ansprüche 5 oder 6, **dadurch gekennzeichnet, daß** es zwischen zwei gewellten umhüllten Drähten (1B) einen geraden umhüllten Draht (1A) umfaßt derart, daß die Glieder oder Durchlaßöffnungen, die von diesen Drähten (1A, 1B) begrenzt sind, einen Querschnitt in Form eines Dreiecks aufweisen, und daß jedes gewellte Teilstück mehr als die Hälfte des inneren Umrisses eines Glieds oder einer Durchlaßöffnung des Siebgewebes begrenzt.

10. Siebgewebe nach einem der Ansprüche 5 bis 9, **dadurch gekennzeichnet, daß** es ferner mehrere Längsbänder, die als Stabilisierungsbänder (19) bezeichnet werden, umfasst, die in Form eines gewebten Stahlgitters ausgeführt sind und in regelmäßigen Abständen auf der oberen Fläche des Mantels der umhüllten Stahldrähte angeordnet sind, und daß mit Hilfe genauso vieler Bänder (20) aus Polyurethan oder einem äquivalenten Stoff, die man auf die Stabilisierungsbänder (19) setzt und teilweise mit Heißluft derart schmelzen lässt, daß ein Teil des Stoffes aus Polyurethan schmilzt, die Stabilisierungsbänder (19) überbrückt werden und er fest wird, indem es sich an der Oberfläche des Mantels der umhüllten Stahldrähte (1) verfestigt.

11. Siebgewebe nach einem der Ansprüche 5 bis 10, **dadurch gekennzeichnet, daß** die Arme der gewellten Drähte (1B) eine Ausrichtung von 45° bezogen auf die Zufuhr der Stoffe zur Oberfläche des Siebgewebes hin aufweisen.

12. Siebgewebe nach einem der Ansprüche 5 bis 11, **dadurch gekennzeichnet, daß** die Enden der umhüllten Stahldrähte (1, 1A, 1B) in längsverlaufende Verbindungsglieder (7) einmünden, welche durch Guß aus einem elastomeren Stoff hergestellt sind, daß diese Glieder (7) mittels eines Querglieds (8) miteinander verbunden sind, in das eine Verstärkungsplatte (9) einmündet, die Durchlaßlöcher (10) aufweist, und daß die längsverlaufenden Glieder seitlich in die geeignete Aufnahme (11) eines Anpassungsprofils (12) eingreifen, das unter der Wirkung eine Reihe von Keilen an einer Trägeschiene (14) befestigt ist.

13. Siebgewebe nach einem der Ansprüche 5 bis 11, **dadurch gekennzeichnet, daß** die Enden der umhüllten Stahldrähte (1, 1A, 1B) von längsverlaufenden Verbindungsgliedern (7) gehalten werden, die aus einem gebogenen U-förmigen Blech gebildet sind, das einen Haken (15) bildet, der an seinen Enden, die mit dem Ende eines Spannungssockel (16) zusammenwirken, gebogen ist, dessen anderes Ende sich an einer Seitenwand (17) des Rahmens des Siebgewebes abstützt, und dessen mittlerer Teil von einer Spannvorrichtung (18) gehalten wird, die sich an der Seitenwand (17) abstützt.

## Claims

1. Steel wire (1) sheathed in an elastomeric material, comprising an elastomeric covering sheath (2) having a cross section which can be inscribed inside a rectangle the height of which is at least equal to its width, and a steel wire (3) or armature placed eccentrically inside this covering sheath (2) and lying closer to the lower face than to the upper face of the said sheath (2), the thickness of the covering sheath above the steel wire being greater than the thickness of the parts of the covering sheath which flank the steel wire (3) to the sides and underneath, **characterized in that** the steel wire or armature (3) has a cross section of which the height measured in the direction parallel to the direction in which the filler materials pass through a screen cloth (5) is greater than the width of the said cross section of the steel wire (3) and **in that** the thickness of the elastomeric covering sheath (2) above the steel wire (3) is at least equal to or greater than twice the thickness of the said elastomeric covering sheath (2) under the steel wire (3) and **in that** the height of the rectangle in which the cross section of the covering sheath (2) can be inscribed is two to four times greater than its width.

2. Sheathed steel wire (1) according to Claim 1, **characterized in that** the thickness of the layer of the covering sheath above the steel wire (3) is at least equal to half the total height of the cross section of the sheath (2).

3. Sheathed steel wire (1) according to either of Claims 1 and 2, **characterized in that** it comprises, by way of steel wire (3) forming the armature, a rolled wire in the form of a strip of rectangular cross section placed edge-on in the elastomeric material of the covering sheath so that the thickness of the elastomeric covering of the sheathed wire (1) is roughly the same at the lower face and lateral faces of the rectangular armature.

4. Sheathed steel wire (1) according to one of Claims 1 to 3, **characterized in that** the cross section of the sheath (2) has the shape of a rectangle, an ovoid or a trapezium.

5. Screen cloth comprising a plurality of sheathed steel wires (1) of the type defined according to any one of Claims 1 to 4, which are wavy and juxtaposed between two parallel planes tangential to the web of the said wires, the sheathed steel wires (1) having a cross section which can be inscribed inside a rectangle of which, on the one hand, the two lateral sides are roughly perpendicular to the planes tangential to the web of wires and of which, on the other hand, the two, lower and upper, sides are roughly parallel to the planes tangential to the web of wires, **characterized in that** the lateral faces of at least one wire (1B) in two and corresponding to the lateral sides of the cross section of the said wire are wavy so as to form a succession of wavy portions each having the same pitch and the same wave amplitude and **in that** the sheathed steel wire (1) used by the said cloth comprises, by way of steel wire (3) forming the armature, a rolled wire in the form of a strip of rectangular cross section placed edge-on in the elastomeric material of the covering sheath so that the thickness of the elastomeric covering of the sheathed wire (1) is roughly the same at the lower face and lateral faces of the rectangular armature.

6. Screen cloth according to Claim 5, **characterized in that** the thickness of the elastomeric covering sheath (2) above the steel wire (3) is at least equal to or greater than twice the thickness of the said elastomeric covering sheath (2) under the steel wire (3).

7. Screen cloth according to either of Claims 5 and 6, **characterized in that** it comprises a plurality of wavy and juxtaposed sheathed wires (1) of which two adjacent wires touch in a region located at the trough or the crest of a portion of wavy wire, so that the internal periphery of the meshes or passage openings in the screen cloth (5) has approximately the shape of a square, rectangle or diamond.

8. Screen cloth according to either of Claims 5 and 6, **characterized in that** it comprises a plurality of wavy sheathed wires (1) which are juxtaposed in such a way that the troughs and the crests of two adjacent wavy sheathed wires are aligned at right angles to the longitudinal extension of the said wires and that the troughs and the crests of two adjacent wires are separated from one another by a constant distance determining the passage openings for elongate products in particular.

9. Screen cloth according to either of Claims 5 and 6, **characterized in that** it comprises, between two wavy sheathed wires (1B), a straight sheathed wire (1A) so that the meshes or passage openings delimited by these wires (1A, 1B) have a triangular cross section and **in that** each wavy portion delimits more than half of the internal periphery of a mesh or passage opening in the screen cloth.

10. Screen cloth according to one of Claims 5 to 9, **characterized in that** it further comprises several longitudinal strips known as stabilizing strips (19), produced in the form of a woven steel mesh and placed at uniform distances on the upper face of the web of sheathed steel wires arid with the aid of the same number of strips (20) made of polyurethane or some equivalent material which are superposed with the stabilizing strips (19) and partially melted using hot air so that some of the polyurethane melts, passes through the stabilizing strips (19) and fixes, by solidifying, to the surface of the web of sheathed steel wires (1).

11. Screen cloth according to any one of Claims 5 to 10, **characterized in that** the branches of wavy wires (1B) have an orientation of 45° with respect to the path of the materials at the surface of the screen cloth.

12. Screen cloth according to any one of Claims 5 to 11, **characterized in that** the ends of the sheathed steel wires (1, 1A, 1B) are embedded in longitudinal connecting beams (7) produced by moulding in an elastomeric material, **in that** the said beams (7) are connected by a crossbeam (8) in which there is embedded a flat reinforcing bar (9) having passage holes (10), and **in that** the said longitudinal beams are engaged laterally in the appropriate housing (11) of an adapter section (12) which, under the action of a series of keys (13), is fixed to a support rail (14).

13. Screen cloth according to any one of Claims 5 to 11, **characterized in that** the ends of the sheathed steel wires (1, 1A, 1B) are held by longitudinal connecting beams (7) consisting of a metal sheet bent into the shape of a U forming a hook (15) at its bent-over ends which collaborate with the end of a tensioning bracket (16) the other end of which rests against the side wall (17) of the surround of the screen cloth and the central part of which is held by a tensioning device (18) resting against the said side wall (17).
